# EUROPÄISCHE PATENTSCHRIFT

(11) **EP 0 659 539 B1**
(45) Veröffentlichungstag und Bekanntmachung des Hinweises auf die Patenterteilung: **22.03.2000**
(21) Anmeldenummer: 93120864.9
(22) Anmeldetag: 24.12.1993
(51) Int. Cl.: B29C 65/56

(54) **Verfahren zum Anbringen von Henkeln an Behälter aus Metall sowie Vorrichtung zur Durchführung des Verfahrens**
Process for attaching handles on metallic containers and apparatus for carrying out this process
Procédé pour placer des anses sur des récipients métalliques et dispositif pour la mise en oeuvre du procédé

(43) Veröffentlichungstag der Anmeldung: 28.06.1995
(73) Patentinhaber: Neue Maschinenfabrik GmbH, 38120 Braunschweig (DE)
(72) Erfinder: Peronard, Pierre-René, D-38110 Braunschweig (DE); Werner, Hans-Joachim, D-38446 Wolfsburg (DE); Faber, Hermann, D-31224 Peine (DE)
(74) Vertreter: Leine, Sigurd, Dipl.-Ing.

(56) Entgegenhaltungen:
- EP-A- 0 064 825
- GB-A- 890 288
- GB-A- 2 082 481
- GB-A- 2 228 465
- US-A- 3 626 879
- US-A- 4 507 821

## Beschreibung

Die Erfindung betrifft ein Verfahren der im Oberbegriff des Anspruchs 1 genannten Art zum Anbringen von Henkeln an Behälter aus Metall sowie eine Vorrichtung gemäß Anspruch 4 zur Durchführung des Verfahrens.

Durch US-PS 1,670,131 ist ein Verfahren der betreffenden Art bekannt, bei dem an einen Behälter aus Metall zunächst nach dem Buckelschweißverfahren Ohren angeschweißt werden, die jeweils ein Loch aufweisen, in die ein Haken am Ende eines bügelförmigen Henkels eingehakt wird. Die Ohren bestehen aus einem napfförmigen Grundkörper, von dessen Rändern sich ein Flansch erstreckt, aus dem rippenförmige Buckel vorstehen, während sich das Loch im Boden des Grundkörpers befindet. Zur Verbindung der Ohren mit dem Behälter aus Metall werden die Flansche der Ohren mit den Buckeln durch eine äußere Elektrode gegen die Außenwandung des Behälters gedrückt, an der von innen eine Gegenelektrode anliegt. Durch die erhöhten Übergangswiderstände im Bereich der Anlagen der Buckel erfolgt eine Widerstandsverschleißung im Bereich der Buckel. Nach der Anbringung der Ohren muß das Einhängen der Bügel mit den Haken in die Löcher der Ohren von Hand erfolgen. Die Fertigungskosten sind daher verhältnismäßig hoch.

Durch die Firmendruckschrift "Fully Automatic Ear Welding and Bailing Line Series 40" der Firma MFB Maschinenfabrik GmbH in D-38021 Braunschweig ist eine Vorrichtung zur Durchführung eines Verfahrens der zuvor genannten Art bekannt, bei dem die Henkel in der Maschine aus Drahtstücken geformt und mit ihren hakenförmigen Enden in die Löcher in den Ohren eingesetzt werden. Eine Anbringung von Henkeln aus Kunststoff ist mit dieser bekannten Vorrichtung nicht möglich.

Durch die GB 2082481 A ist ein Verfahren zum Anbringen von Henkeln an Behältern aus Metall bekannt, bei der die Behälter mit Nietlöchern zur Einführung und Befestigung eines Niets versehen sind, der als Drehlager und Halterung für einen an seinen Enden mit Löchern versehenen Henkeln dient. Die Montage erfolgt in der Weise, daß jeweils zunächst ein Handgriff in eine Position gebracht wird, in der jeweils ein Loch an einem Ende eines Handgriffs mit einem Nietloch in dem Behälter fluchtet und ein Lokalisierungsstift durch beide Löcher hindurchführbar ist. Dann wird ein Niet durch jedes Paar von miteinander fluchtenden Löchern an einem Ende des Handgriffes und in dem Behälter und über den jeweiligen Lokalisierungsstift gebracht, derart, daß der Schaft des Niets innerhalb jedes Paares von Löchern sitzt. Daraufhin erfolgt die Vernietung des Nietschaftes in dem Loch in dem Behälter und die Rückziehung des Lokalisierungsstiftes. Dieses bekannte Verfahren hat den Nachteil, daß in dem Behälter Nietlöcher erforderlich sind, daß die Löcher an den Enden der Henkel zu den Nietlöchern ausgerichtet, dann die Niete in die Nietlöcher eingeführt werden müssen, ehe die Vernietung erfolgen kann. Diese Ausrichtung der verschiedenen Löcher zueinander, wozu eine Drehung des Behälters erforderlich ist, um die Nietlöcher in dem Behälter in Einführ- und Nietposition zu bringen, ist außerordentlich umständlich, abgesehen davon, daß vorher die Nietlöcher in dem Behälter angebracht werden müssen.

Der Erfindung liegt die Aufgabe zugrunde, ein Verfahren zum Anbringen von Henkeln an Behälter aus Metall zu schaffen, das einfach durchzuführen und für die maschinelle Anbringung von Henkeln aus Kunststoff geeignet ist. Aufgabe der Erfindung ist es auch, eine Vorrichtung zur Durchführung dieses Verfahrens zu schaffen.

Die der Erfindung zugrundeliegende Aufgabe wird durch das im Kennzeichen des Anspruchs 1 angegebene Verfahren gelöst. Sie wird auch durch die im Kennzeichen des Anspruchs 4 angegebene Vorrichtung gelöst.

Der Erfindung liegt der Gedanke zugrunde, einen Henkel aus Kunststoff und eine einen Flansch aufweisende und als Lagerzapfen für den Henkel bestimmte Öse zunächst zusammenzuführen und dann die Öse nach dem bekannten Buckelschweißverfahren an den aus Metall bestehenden Behälter anzuschweißen. Der Schweißvorgang erfolgt also, während sich der aus Kunststoff bestehende Henkel bereits auf der Öse und somit im Schweißbereich befindet. Bei dem Schweißvorgang wird der üblicherweise aus thermoplastischem Kunststoff bestehende Henkel nicht beschädigt oder gar geschmolzen. Die an den Buckeln gebildeten Widerstandsschweißstellen führen nicht zu einer solchen Erhöhung der Temperatur der Öse, die zu einer Beeinträchtigung des Kunststoffes des Henkels führen kann. Hierzu trägt auch die Tatsache bei, daß die kalte, an der Öse während des Schweißvorganges anliegende Schweißelektrode für eine Wärmeabfuhr von der Öse gerade in dem Bereich beiträgt, in dem sich die Enden des Henkels mit den als Lager dienenden Löchern auf den Ösen befinden. Dieser liegt in der Regel auf dem zylindrischen Teil der Öse entfernt von den Buckeln und den Schweißstellen, wenn der gebogene Henkel unter einer Biegespannung steht und somit seine Enden nach außen drückt. Ein besonderer Vorteil des erfindungsgemäßen Verfahrens besteht darin, daß ein nachträgliches umständliches Anbringen des Henkels beispielsweise durch Aufknöpfen der mit Löchern versehenen Enden des Henkels auf die Ösen oder ein nachträgliches Aufbörteln der Ösen zur Bildung von Halteflanschen gegen ein Herabrutschen der Enden der Henkel entfällt.

Eine besonders zweckmäßige Weiterbildung der Erfindung ist im Anspruch 2 gekennzeichnet und besteht darin, daß die Henkel unmittelbar vor dem Anbringen an die Behälter gebildet werden, indem ein Kunststoffband von einer Rolle abgewickelt und entsprechend der Länge der Henkel abgelängt wird, wobei beim oder nach dem Ablängen Löcher in die Enden der abgelängten Abschnitte des Kunststoffbandes eingebracht werden. Auf diese Weise entfällt ein aufwendiges, kompliziertes Transportieren und Orientieren vorgefertigter Henkel zu dem Ort des Anbringens, wobei das Abwickeln des Bandes von einem Wickel und Zuführen zu dem Ort des Ablängens keine besonderen Schwierigkeiten bereitet.

Grundsätzlich ist es möglich, die Henkel an die Behälter anzubringen, während sich diese bewegen. Zweckmäßig ist es jedoch, gemäß der Weiterbildung nach Anspruch 3 die Bildung der Henkel und/oder die Anbringung an die Behälter bei pilgerschrittartiger Bewegung der Henkel und/oder Behälter zu bewirken. Die die einzelnen Verfahrensschritte bewirkenden Vorrichtungen und Werkzeuge können somit ortsfest sein.

Eine besonders zweckmäßige Vorrichtung zur Durchführung des erfindungsgemäßen Verfahrens ist in Anspruch 4 angegeben. Ansprüche 5 und 6 kennzeichnen zweckmäßige Weiterbildungen der Vorrichtung gemäß Anspruch 4.

Anhand der Zeichnungen soll das erfindungsgemäße Verfahren anhand eines Ausführungsbeispiels einer prinzipiell dargestellten Vorrichtung gemäß der Erfindung zur Durchführung dieses Verfahrens näher erläutert werden.
Fig. 1 ist eine Ansicht der Vorrichtung in Förderrichtung der Behälter und
Fig. 2 ist eine Ansicht der Vorrichtung gemäß Fig. 1 quer zur Förderrichtung der Behälter.

Fig. 1 zeigt ein Kunststoffband 1 aus steifem Material, das von einem nicht dargestellten Wickel abläuft und durch Transportmittel in Form von Walzen 2 und 3 in Richtung eines Pfeiles 4 in eine durch eine strichpunktierte Linie nur schematisch angedeutete Ablängeinrichtung 5 transportiert wird, die das Kunststoffband 1 in einzelne Stücke ablängt, von denen eines als Henkelstreifen 6 gezeigt ist. Beim Ablängen stanzt die Ablängeinrichtung 5 gleichzeitig Löcher 7 in die Enden der abgelängten Stücke.

Unterhalb der abgelängten Henkelstreifen 6 befindet sich ein Transportband 8, das, wie das insbesondere in Verbindung mit Fig. 2 ersichtlich ist, Behälter 9 in Richtung eines Pfeiles 10 quer zur Richtung des Kunststoffbandes 1 bzw. des Henkelstreifens 6, angedeutet durch Pfeil 4, pilgerschrittartig bewegt. Durch eine Vorrichtung 11 wird jeweils ein Henkelstreifen 6 einer Buckelschweißvorrichtung 12 zugeführt und dabei in eine Henkelform gebogen: Ein so gebogener Henkel ist in Fig. 1 mit der Bezugsziffer 13 versehen und in Fig. 3 mit Blick auf seine Seite gezeigt.

Aus Fig. 1 ist zu ersehen, daß oberhalb der gebogenen Enden der Henkel 13 jeweils Reihen von Ösen 14 und 15 zugeführt werden, die nach Vereinzelung durch nicht dargestellte Mittel jeweils in eine Position gebracht werden, in der sie mit den Löchern in den Enden der Henkel 13 fluchten. In dieser Stellung sind zwei Ösen 16 und 17 gezeigt. Sie bestehen jeweils aus einem zylindrischen Teil, an dessen dem Behälter 9 zugewandten Stirnkante sich Buckel befinden, also kleine Erhebungen, die bei einem späteren Schweißvorgang die punktförmigen Schweißstellen bilden. An ihrem dem Behälter 9 abgewandten Ende weisen die Ösen 16 und 17 jeweils Flansche auf, die ein späteres Abrutschen der Enden der Henkel 13 von den Ösen 16 bzw. 17 verhindern, wenn diese als Lagerzapfen an dem Behälter 9 angeschweißt sind.

In Fig. 1 sind jeweils mit den Ösen 16 und 17 und auch mit den Löchern in den Enden des Henkels 13 fluchtende Schweißelektroden 18 und 19 angeordnet, die an ihren vorderen Enden jeweils Zentrierzapfen aufweisen, die zur Zentrierung der Ösen 16 und 17 dienen und in der Zeichnung nicht erkennbar sind, da sie verhältnismäßig klein sind. Die Schweißelektroden 18 und 19 befinden sich in der Buckelschweißvorrichtung 12, die in Fig. 2 gezeigt ist. In dieser Buckelschweißvorrichtung 12 sind auch Gegenelektroden vorgesehen, die in der Zeichnung nicht dargestellt sind und zur Durchführung des Schweißvorganges von oben jeweils in einen Behälter 9 eingeführt werden, so daß sie dann ein Gegenlager für die Schweißelektroden 18 und 19 darstellen.

Bei Durchführung des Verfahrens und Betrieb der in den Fig. 1 und 2 dargestellten Vorrichtung wird schrittweise ein Kunststoffband 1 durch die Walzen 2 und 3 in Richtung des Pfeiles 4 in die Ablängeinrichtung 9 geführt, die so an den Enden mit Löchern 7 versehene Henkelstreifen 6 erzeugt. Diese werden gebogen und mit ihren Enden in eine Befestigungsposition jeweils zu einem Behälter 9 geführt, der schrittweise durch Transportband 8 herangeführt wird. Von der Reihe von Ösen 14 und 15 wird jeweils eine zu der Befestigungsposition geführt, wo in Fig. 1 gerade die Ösen 16 und 17 dargestellt sind. Dann werden die Schweißelektroden 18 und 19 in Richtung auf den Behälter 9 bewegt, so daß die Ösen 16 und 17 in die damit fluchtenden Löcher in den Henkel 13 bewegt und mit ihren Buckeln gegen die Wandung des Behälters 9 gedrückt werden, wobei die nicht gezeigten Gegenelektroden das Gegenlager bilden. Durch den durchgeleiteten Schweißstrom erfolgt im Bereich der Buckel eine Verschweißung der Ösen 16 bzw. 17 mit dem Behälter 9, ohne daß der Kunststoff des Henkels 13 im Bereich seiner Enden beeinträchtigt wird. Dies vor allem auch deshalb, weil die Schweißelektroden 18 und 19 eine Wärmeableitung und damit Kühlung bewirken. Nach dem Schweißvorgang werden die Schweißelektroden zurückgezogen und die Gegenelektroden aus dem Behälter 9 nach oben bewegt, wonach der Behälter 9 durch das Transportband 8 um einen Schritt in Richtung des Pfeiles 10 (siehe Fig. 2) bewegt wird. Dadurch wird ein weiterer Behälter auf dem Transportband 8 unter die Buckelschweißeinrichtung 12 bewegt und in der beschriebenen Weise mit einem neu zugeführten Henkel versehen.

## Patentansprüche

1. Verfahren zum Anbringen von Henkeln an Behälter aus Metall,
bei dem Henkelstreifen (6) aus Kunststoffband (1) mit jeweils an ihren Enden vorgesehenen Löchern (7) zu einem Henkel (13) gebogen und in eine für die Befestigung bestimmte Lage in bezug zu aufeinanderfolgend zugeführten Behältern (9) gebracht werden und bei dem
jeweils vor ein Loch (7) des Henkelstreifens (6) ein Zapfen mit einem Flansch gebracht wird, dessen zylindrischer Teil einen Außendurchmesser entsprechend dem Durchmesser des Loches (7) am Ende des Henkelstreifens (6) hat und dessen Flansch von dem Behälter weg gerichtet ist,
**dadurch gekennzeichnet,**
daß als Zapfen eine hohlnietartige Öse (16, 17) verwendet wird, mit einem zylindrischen Teil welches an dem dem Flansch abgewandten Rand Buckel zur Buckelschweißung aufweist und
daß jeweils die Öse (16, 17) mittels einer vorzugsweise mit einer Zentrierspitze versehenen Schweißelektrode in das benachbarte Loch (7) in dem Henkel (13) eingeführt und mit seinen Buckeln gegen den Behälter (9) gedrückt wird, während gleichzeitig eine Gegenelektrode an einer Innenwandung des Behälters (9) zur Anlage gebracht und Schweißstrom zur Buckelverschweißung der Ösen (16, 17) mit dem Behälter (9) zugeführt wird.

2. Verfahren nach Anspruch 1, **dadurch gekennzeichnet,** daß die Henkel (13) unmittelbar vor dem Anbringen an die Behälter (9) gebildet werden, indem ein Kunststoffband (1) von einer Rolle abgewickelt und entsprechend der Länge der Henkelstreifen (6) abgelängt wird und beim oder nach dem Anbringen die Löcher (7) in den Enden der abgelängten, die Henkelstreifen (6) bildenden Abschnitte des Kunststoffbandes (1) eingebracht werden.

3. Verfahren nach Anspruch 1 oder 2, **dadurch gekennzeichnet,** daß die Bildung der Henkelstreifen (6) oder Henkel (13) und/oder die Anbringung der Henkel (13) an die Behälter (9) bei schrittweiser Bewegung der Henkelstreifen (6), Henkel (13) und oder Behälter (9) erfolgt.

4. Vorrichtung zur Durchführung des Verfahrens nach Anspruch 1, **gekennzeichnet durch**
Transportmittel zum Transport von Behältern (9) aus Metall in eine Montagestation,
Transportmittel zum Transport von an ihren Enden jeweils mit Löchern (7) versehenen Henkelstreifen (6) und daraus geformten Henkeln (13) zu der Montagestation,
Ausrichtmittel zum Ausrichten der Löcher (7) an den Enden der Henkel (13) in eine für die Befestigung bestimmte Lage in bezug zu einem zugeführten Behälter (9),
Zuführmittel zur Zuführung jeweils einer Öse (16, 17), die ein zylindrisches Teil mit von dem einen Zylinderrand vorstehenden Buckeln und mit an der anderen Seite angeordneten Flansch aufweisen, vor ein Loch (7) am Ende eines Henkels (13),
Ausrichtmittel zum Ausrichten der Ösen (16, 17), derart, daß sie mit ihrem die Buckel aufweisenden Rand auf den in der Montagestation befindlichen Behälter (9) weisen,
Schweißelektroden (18, 19), die an ihrem Kontaktende jeweils einen Zapfen zur Zentrierung und Halterung einer Öse (16, 17) aufweisen,
eine Vorschubeinrichtung zum Vorschub der Schweißelektroden (18, 19) mit einer Öse durch ein Loch (7) an einem Ende des Henkels (13) gegen eine gegenüberliegende Gegenelektrode, und
Mittel zum Anlegen eines Schweißstromes an die Schweißelektroden (18, 19) und die Gegenelektroden zur Buckelverschweißung von Ösen (16, 17) und Behälter (9).

5. Vorrichtung nach Anspruch 4, **gekennzeichnet durch**
eine Rolle für einen Wickel von Kunststoffband (1),
Transportmittel (2, 3) zur Zuführung des Kunststoffbandes (1) in eine Ablängeinrichtung (5) zur Erzeugung von Henkelstreifen (6) entsprechend der Länge der herzustellenden Henkel (13) und
Mittel zur Erzeugung jeweils eines Loches (7) an den Enden der Henkelstreifen (6) oder der Henkel (13).

6. Vorrichtung nach Anspruch 4 oder 5, **dadurch gekennzeichnet,** daß die Transportmittel (2, 3; 8) schrittweise arbeiten.

7. Vorrichtung nach Anspruch 2 oder 5, **dadurch gekennzeichnet,** daß die Förderrichtung des Kunststoffbandes (1) quer zur Förderrichtung der Behälter (9) verläuft.

## Claims

1. A method for fitting bails to containers made of metal,
in which bail strips (6) made of synthetic material strip (1) having holes (7) provided at each of their ends are bent to form a bail (13) and are brought into a position determined for the attachment in relation to consecutively supplied containers (9) and in which
each time a spigot with a flange, whose cylindrical part has an external diameter corresponding to the hole (7) at the end of the bail strip (6) and whose flange is directed away from the container, is brought in front of each hole (7) of the bail strip (6),
**characterised in that**
an ear (16, 17) in the manner of a full tubular rivet is used as spigot, with a cylindrical part which comprises, at the edge faced away from the flange, projections for projection welding and
**in that** each respective ear (16, 17) is introduced by means of a welding electrode preferably provided with a centring point into the adjacent hole (7) in the bail (13) and is forced by its projections against the container (9), while at the same time a counter-electrode is brought to abut an internal wall of the container (9) and welding current is supplied for the projection welding of the ears (16, 17) with the container (9).

2. A method according to Claim 1,
**characterised in that** the bails (13) are formed directly before fitting on the containers (9), by a strip of synthetic material (1) being unwound from a reel and being cut into lengths corresponding to the length of the bail strips (6) and during or after the fitting the holes (7) being inserted into the ends of the cut-to-length portions of the strip of synthetic material (1) forming the bail strips (6).

3. A method according to Claim 1 or 2,
**characterised in that** the formation of the bail strips (6) or bails (13) and/or the fitting of the bails (13) to the containers (9) takes place with the progressive movement of the bail strips (6), bails (13) and or containers (9).

4. A device for performing the method according to Claim 1,
**characterised by**
transport means for transporting containers (9) made of metal into an assembly station,
transport means for transporting bail strips (6) each provided with holes (7) at their ends and bails (13) formed therefrom to the assembly station,
aligning means for aligning the holes (7) at the ends of the bails (13) into a position determined for the attachment in relation to a supplied container (9),
supply means for supplying one ear (16, 17) every time, which comprise a cylindrical part with projections protruding from the one cylinder edge and with a flange disposed on the other side, in front of a hole (7) at the end of a bail (13),
alignment means for aligning the ears (16, 17) in such a manner that they point with their edge having the projections to the container (9) situated in the assembly station,
welding electrodes (18, 19) which at each of their contact ends have a spigot for centring and mounting an ear (16, 17),
a feed device for feeding the welding electrodes (18, 19) with an ear through a hole (7) at one end of the bail (13) towards an opposite counter-electrode, and
means of applying a welding current to the welding electrodes (18, 19) and the counter-electrodes for the projection welding of ears (16, 17) and containers (9).

5. A device according to Claim 4,
**characterised by**
a reel for a roll of strip of synthetic material (1),
transport means (2, 3) for supplying the strip of synthetic material (1) into a length-cutting device (5) for producing bail strips (6) according to the length of the bail (13) to be produced and
means for producing a hole (7) at each of the ends of the bail strips (6) or of the bails (13).

6. A device according to Claim 4 or 5,
**characterised in that** the transport means (2, 3; 8) operate progressively.

7. A device according to Claim 2 or 5,
**characterised in that** direction of transport of the strip of synthetic material (1) runs transversally to the direction of transport of the containers (9).

## Revendications

1. Procédé de fixation d'anses à des récipients en métal, dans lequel des bandes d'anse (6) en une bande de matière synthétique (1), avec des orifices prévus respectivement à leurs extrémités, sont courbées sous forme d'une anse (13) et sont amenées à une position déterminée pour la fixation par rapport à des récipients (9) amenés les uns à la suite des autres et dans lequel
respectivement avant un orifice (7) de la bande d'anse (6) est amené un tourillon avec une collerette, dont la partie cylindrique a un diamètre extérieur correspondant au diamètre de l'orifice (7) à l'extrémité de la bande d'anse (6) et dont la collerette est dirigée à l'opposé du récipient,
caractérisé en ce qu'on utilise, en tant que tourillon, un oeillet (16,17) du type rivet tubulaire avec une partie cylindrique qui présente, sur le bord écarté de la collerette, un bossage pour un soudage par bossages et
que respectivement l'oeillet (16,17) est introduit dans l'orifice (7) adjacent dans l'anse (13) de préférence au moyen d'une électrode de soudage munie d'une pointe de centrage et est serrée avec ses bossages contre le récipient (9), tandis qu'une contre-électrode est amenée simultanément en appui sur une paroi intérieure du récipient (9) et qu'un courant de soudage est amené pour le soudage par bossages des oeillets (16,17) avec le récipient (9).

2. Procédé selon la revendication 1,
caractérisé en ce que les anses (13) sont formées immédiatement avant l'amenée aux récipients (9), du fait qu'une bande de matière synthétique (1) est déroulée d'une bobine et tronçonnée en correspondance de la longueur des bandes d'anse (6) et, lors de, ou après, le montage, les orifices (7) sont formés dans les extrémités des sections tronçonnées de la bande de matière synthétique (1) formant les bandes d'anse (6).

3. Procédé selon la revendication 1 ou 2,
caractérisé en que la formation des bandes d'anse (6) ou des anses (13) et/ou le montage de l'anse (13) sur le récipient (9) sont réalisés par déplacement pas-à-pas des bandes d'anse (6), des anses (13) et/ou des récipients (9).

4. Dispositif pour la mise en oeuvre du procédé selon la revendication 1,
caractérisé par des moyens de transport pour le transport de récipients (9) en métal dans une station de montage,
des moyens de transport pour le transport à la station de montage de bandes d'anse (6) munies à leurs extrémités respectivement d'orifices (7) et d'anses (13) conformées dedans,
des moyens d'alignement pour l'alignement des orifices (7) aux extrémités des anses (13) dans une position déterminée pour la fixation par rapport à un récipient (9) amené,
des moyens d'amenée pour l'amenée de respectivement un oeillet (16,17) qui présente une partie cylindrique avec des bossages en saillie sur un bord du cylindre et avec une collerette disposée de l'autre côté, devant un orifice (7) à l'extrémité d'une anse (13),
des moyens d'alignement pour l'alignement des oeillets (16, 17) de sorte qu'ils se présentent avec leur bord présentant le bossage sur les récipients (9) se trouvant dans la station de montage,
des électrodes de soudage (18,19) qui présentent à leurs extrémités de contact respectivement un tourillon pour le centrage et le maintien d'un oeillet (16,17),
un dispositif d'avancement pour l'avancement des électrodes de soudage (18,19) avec un oeillet à travers un orifice (7) à une extrémité de l'anse (13) contre une contre-électrode opposée et
des moyens pour l'application d'un courant de soudage aux électrodes de soudage (18,19) et aux contre-électrodes pour le soudage par bossages des oeillets (16,17) et du récipient (9).

5. Dispositif selon la revendication 4,
caractérisé par un tambour pour une bobine de bande de matière synthétique (1),
de moyens de transport (2,3) pour amener la bande de manière synthétique (1) dans une installation de tronçonnage (5) pour former des bandes danse (6) correspondant à la longueur des anses (13) à fabriquer et des moyens pour créer respectivement un orifice (7) aux extrémités des bandes d'anse (6) ou des anses (13).

6. Dispositif selon la revendication 4 ou 5,
caractérisé en ce que les moyens de transport (2,3;8) travaillent pas-à-pas.

7. Dispositif selon la revendication 2 ou 5,
caractérisé en ce que la direction de transport de la bande de matière synthétique (1) s'étend transversalement à la direction de transport des récipients (9).
